# EUROPÄISCHE PATENTSCHRIFT

(11) **EP 0 232 715 B1**
(45) Veröffentlichungstag und Bekanntmachung des Hinweises auf die Patenterteilung: **14.11.1990**
(21) Anmeldenummer: 87100181.4
(22) Anmeldetag: 09.01.1987
(51) Int. Cl.: D21F 11/00, D21F 1/00

(54) **Verwendung einer Papiermaschinenbespannung zur Herstellung von Tissue-Papier oder porösem Vlies und dafür geeignete Papiermaschinenbespannung**
Use of a paper-making cloth for the production of tissue paper or porous sheets, and a cloth suited therefor
Application d'une toile pour papeterie pour la fabrication de feuilles non tissées ou de feuilles poreuses et une toile pour l'application du procédé

(30) Priorität: 10.01.1986 DE 3600530
(43) Veröffentlichungstag der Anmeldung: 19.08.1987
(73) Patentinhaber: ALBANY INTERNATIONAL CORP., Albany, New York 12204 (US)
(72) Erfinder: Waldvogel, Hartmut, Dr., D-7410 Reutlingen 1 (DE); Borel, Georg, Dipl.-Ing., D-7410 Reutlingen 1 (DE)
(74) Vertreter: Speidel, Eberhardt

(56) Entgegenhaltungen:
- EP-A- 0 135 231
- DE-A- 1 461 082
- US-A- 3 133 855
- US-A- 3 214 326

## Beschreibung

Die Erfindung betrifft die Verwendung einer Papiermaschinenbespannung für die Herstellung von Tissuepapier oder porösem Vlies. Die Papiermaschinenbespannung besteht aus zwei miteinander verbundenen Gewebelagen, wobei die untere Gewebelage größer ist, d.h., eine geringere Dichte von Längs- und Querdrähten aufweist und diese Längs- und Querdrähte einen größeren Durchmesser haben als in der oberen Gewebelage. Die Erfindung betrifft ferner Papiermaschinenbespannungen, die insbesondere für die Herstellung von Tissue-Papier oder porösem Vlies geeignet sind.

Übliche zweilagige Papiermaschinenbespannungen, wie sie aus den DE-A-2,455,184, 2,455,185, 2,917,694, 3,305,713, 3,329,740, EP-A-0,044,053 US-A-3214326, bekannt sind, werden zur Herstellung von Papier, z.B. Zeitungspapier, verwendet, sind jedoch nicht zur Herstellung von Tissue-Papier oder porösem Vlies geeignet, bei denen eine Strukturierung durch unterschiedliche Faserdichte oder musterartige Verdichtung der Fasern angestrebt wird.

Zur Herstellung von porösem Tissue-Papier ist es bekannt, Blattbildungssiebe mit vorstehenden, musterartige verteilten, undurchlässigen Kunststoffflächen zu versehen, auf denen keine Blattbildung stattfindet und daher Löcher in der Papierbahn entstehen (DE-A-1,786,414).

Ferner ist es bekannt, bereits bei der Blattbildung auf einem sehr groben Sieb durch vorstehende Kettabkröpfungen dünne Stellen in der Papierbahn zu bilden (US-A-1,102,246).

Eine andere Möglichkeit besteht darin, die weiche, voluminöse Tissue-Papierbahn durch ein sog. Prägesieb so zu prägen, daß sich im Papier verdichtete Stellen mit lockerem Vlies abwechseln (US-A-3,301,746; 3,629,056; 3,905,863 und 4,440,597 und DE-A-2,820,499 und 3,008,344). Die feuchte Papierbahn wird dabei durch ein grobes Gewebe gestützt. Beim Durchlasen heißer Luft nimmt die Papierbahn die Form der stützenden Gewebefläche an, wobei das Vlies durch den heißen Luftstrom in die Vertiefungen zwischen den vorstehenden Kettabkröpfungen hineingedrückt wird. Es handelt sich hierbei jeweils um einlagige Gewebe, und das Prägemuster hängt jeweils von der Gewebebindung ab. Die Höhe der vorstehenden, prägenden Abkröpfungen ist durch die Gewebestruktur vorgegeben, die wiederum nur in begrenztem Umfang variabel ist. Zur deutlicheren Gestaltung der Prägeflächen werden die vorstehenden Kettabkröpfungen angeschliffen.

In jüngster Zeit ist ein Verfahren bekannt geworden (EP-A-0,135,231 und 0,140,404) bei dem die Papierbahn wabenförmige Prägungen erhält. Nachdem die Papierbahn auf dem Blattbildungssieb gebildet worden ist, wird die feuchte Bahn vom Prägesieb abgenommen und in gewünschter Weise verformt. Dieses Prägesieb besteht aus einem sehr feinen Gewebe mit 17 Längsrähten und 18 Querdrähten (beide Durchmesser 0,18 mm). Die offene Fläche beträgt 45%. Auf dieses Gewebe wird eine 6kantige Wabenstruktur aus einem photosensitiven Harz aufgebracht. Die Papierbahn wird in die Waben des Prägesiebes durch Wirkung eines Saugkastens eingezogen, dabei wird die Faserstruktur der Papierbahn verändert. Auf diesem Prägesieb wird die Papierbahn nachgetrocknet, von etwa 10% auf etwa 65%, zunächst durch die Saugwirkung des Saugkastens und anschließend durch das Durchblasen mit heißer Luft. Danach wird die Papierbahn mittels einer Anpreßwalze auf einen Heizzylinder gepreßt. Bei dieser Pressung verstärkt sich die aufgeprägte Wabenstruktur, weil das Prägesieb zwischen der Anpreßwalze und der Papierbahn durchläuft. Um die Haftung der Papierbahn auf dem Trockenzylinder zu erhöhen, wird ein Hilfskleber auf die Bahn und auf die Walze gesprüht.

Das nach diesem Verfahren erzeugte Papier entspricht den gestellten Anforderungen, das Verfahren hat jedoch den Nachteil, daß das Prägesieb sehr schwach und instabil ist. Das Trägergewebe muß sehr offen sein und besitzt wenig Stabilität in Längs- und Querrichtung, wodurch die Bildung von Wellen und Falten begüngstigt ist. Des weiteren ist die Herstellung der wabenförmigen Struktur aus photosensitiven Harzen äußerst kompliziert und kostspielig. Nachteilig ist ferner der hohe Abrieb am Saugkasten, wobei durch hohe Reibung das sehr feine Gewebe auf der Rückseite rasch abgenutzt wird. Eine große Schwierigkeit ist die Verschmutzung des Bandes durch den verwendeten Hilfsklebstoff, mit dem die Papierbahn an den Heizzylinder aufgeklebt wird. Das Gewebe muß kontinuierliche mit einem Hochdruckwasserstrahl gereinigt werden. Die Verschutzung löst sich zwar ab, aber die Stege der Waben können abbrechen, und das Prägesieb wird nach kurzer Zeit unbrauchbar.

Der Erfindung liegt die Aufgabe zugrunde, die Herstellung von Tissue-Papier und porösem Vlies zu vereinfachen und eine dafür geeignete Papiermaschinenbespannung zu schaffen, die eine hohe Laufzeit besitzt und in einfacher Weise gereinigt werden kann.

Erfindungsgemäß erfolgt die Herstellung von Tissue-Papier und porösem Vlies unter Verwendung einer zweilagigen Papiermaschinenbespannung, bei der beide Gewebelagen eine große offene Fläche haben und die obere Gewebelage musterartig verteilte Vertiefungen an den Verbindungsstellen aufweist.

Das Tissue-Papier oder poröse Vlies kann dabei in der Weise hergestellt werden, daß die Papiermaschinenbespannung als Prägesieb für die Nachtrocknung der von einem Blattbildungssieb abgenommene Papierbahn oder als ein Prägesieb verwendet wird, welches das zweite Blattbildungssieb eines Doppelsiebformers bildet.

Die erfindungsgemäß verwendete Papiermaschinenbespannung ist zweilagig, d.h., sie besteht aus zwei getrennten Gewebelagen. Die beiden Gewebelagen sind durch zusätzliche Bindedrähte oder durch die strukturellen Längs- und/ oder Querdrähte der oberen Gewebelage verbunden. Die obere Gewebelage ist sehr fein und offen. Sowohl die obere als auch die untere Gewebelage können in einer beliebigen Bindung gewoben werden, wie sie für Blattbildungssiebe üblich sind. Vorteilhaft ist für die obere Gewebelage eine einfache Bindung (Leinwandbindung), weil bei dieser Bindung die höchste Anzahl kleiner, die Fasern stützender Abkröpfungen erreicht wird. Die obere Gewebelage kann jedoch auch eine Dreiköper, Vierköper oder eine noch höherschäftige Bindung haben. Die untere Gewebelage wird vorzugsweise in Leinwandbindung oder Dreiköper-Bindung gewebt, wobei jedoch auch Vierköper-Kreuzköper, fünfschäftiger Atlas oder eine doppellagige Bindung möglich ist.

Als Material für beide Gewebelagen ist besonders Polyester-Monofil in hydrolysebeständiger Qualität geeignet. Daneben können jedoch auch Polyamid-Monofile oder Monofile aus wärmebeständigem Polypropylen eingesetzt werden.

Das Material der Bindedrähte ist vorzugsweise eine harte Polyester-Qualität mit hohem Elastizitätsmodul, wie sie üblicherweise für die Längsdrähte von Blattbindungssieben verwendet wird. Diese wenig verformbaren Bindedrähte ziehen die weiche obere Gewebelage tief in die Maschen der groben unteren Gewebelage hinein. Die Muldentiefe beträgt je nach Gewebeausführung zwischen 0,20 und 0,40 mm. Da die Längsdrähte der oberen Gewebelage versetzt zu denen der unteren Gewebelage liegen, ist es möglich, die obere Gewebelage in die Maschen oder Zwischenräume der unteren Gewebelage hineinzuziehen.

Werden die beiden Geweblagen durch die strukturellen Längs- oder Querdrähte der oberen Gewebelage verbunden, so ist es nicht erforderlich, daß sie obere Gewebelage aus weicheren Kunststoffdrähten hergestellt ist. Die gröbere Struktur der unteren Gewebelage und die Einbindung der strukturellen Drähte der oberen Gewebelage reichen bereits aus, um auf der Papierseite der oberen Gewebelage ausgeprägte Vertiefungen auszubilden.

Die erfindungsgemäße Papiermaschinenbespannung kann flach (offen) oder endlos gewebt sein. Vorzugsweise wird sie flach gewebt und dann durch eine Webnaht zu einem endlosen Band gemacht.

Die obere Gewebelage besteht z.B. aus 25 Längsdrähten/cm von 0,16 mm Durchmesser und 25 Querdrähten/cm von 0,15 mm Durchmesser. Die Läogs- und Querdrähte der oberen Gewebelage sind aus weichem, leicht verformbaren Kunststoffmaterial, z.B. Polyester der Type Trevira 900C (Hoechst). Die obere Gewebelage hat für sich wenig Längs- und Querstabilität. Die untere Gewbelage ist größer und stützt die obere Gewebelage ab. Sie besteht in diesem Beispiel aus 12,5 Längs- und Querdrähten/cm von 0,25 mm Durchmesser. Die Längsdrähte bestehen aus der härteren Polyester-Type Trevira 920C, und die Querdrähte sind mittelweich und bestehen aus der Polyester-Type Trevira 910C. Die obere Gewebelage hat eine offene Fläche von ca. 38%, und die untere Gewebelage eine solche von 44%. Das Gewebe ist insgesamt sehr luftdurchlässig und hat eine Luftdurchlässigkeit von 750 cfm. Beide Gewebelagen werden durch quer- und längsverlaufende Bindedrähte miteinander verbunden. Es ist gleichfalls möglich, die beiden Gewebelagen durch Einbinden struktureller Drähte der oberen Gewebelage in die untere Gewebelage zu verbinden.

Herkömmliche zweilagige Papiermaschinenbespannungen, die als Blattbildungssiebe eingesetzt werden, zeichnen sich durch eine feinstrukturierte, glatte Papierseite aus, während die grobe Gewebelage auf der Laufseite für Stabilität und Abriebfestigkeit sorgt. Die glatte, gleichmäßige Oberfläche der Papierseite weist keine Unterbrechungen oder Störungen in der Gewebestruktur auf. Sämtliche Kett- und Schußdrahtabkröpfungen erscheinen als kleine Tragflächen auf der Oberseite des Siebes. Dies ist Voraussetzung für Blattbildungssiebe, da sonst unerwünschte Markierungen in der Papierbahn auftreten würden.

Die erfindungsgemäße Papiermaschinenbespannung ist dagegen ein Prägesieb und unterscheidet sich grundsätzlich von den Blattbildungssieben dadurch, daß seine Oberfläche nicht glatt ist. Sie besteht vielmehr aus einem Muster von abwechselnd auftretenden Vertiefungen (Mulden) mit dazwischenliegenden Stegen aus unverformtem Gewebe der Papierseite. Die Größe, Tiefe, Oberflächenform und Verteilung der Vertiefungen kann je nach der gewünschten Struktur der Papierbahn gewählt werden, indem man die Stellen, an denen die beiden Gewebelagen miteinander verbunden sind, entsprechend ausgestaltet und anordnet.

Ausführungsbeispiele der Erfindung werden nachfolgend anhand der Zeichnung erläutert. Es zeigen:
Fig. 1 den Abdruck eines zweilagigen Blattbildungssiebes nach dem Stand der Technik mit monoplaner Papierseite;
Fig. 2 und 3 den Abdruck einer Papiermaschinenbespannung nach der Erfindung mit kleinen bzw. großen Vertiefungen auf der Papierseite, die als weiße Flächen erkennbar sind;
Fig. 4 bis 7 Schnitte in Querrichtung verschiedener Ausführungsbeispiele der erfindungsgemäßen Papiermaschinenbespannung;
Fig. 8 und 9 Schnitte in Längsrichtung verschiedener Ausführungsformen der Papiermaschinenbespannung;
Fig. 10 schematisch den Aufbau des Blattbildungsteils einer Papiermaschine, in der die erfindungsgemäße Papiermaschinenbespannung als Prägesieb eingesetzt wird, und
Fig. 11 schematisch eine Doppelsiebformermaschine, in der die erfindungsgemäße Papiermaschinenbespannung als eines der beiden Blattbildungssiebe eingesetzt wird.

Fig. 1 zeigt den Abdruck einer herkömmlichen, zweilagigen Papiermaschinenbespannung mit monoplaner Papierseite, wie sie als Blattbildungssieb z.B. für Zeitungspapier verwendet wird. Die Abkröpfungen aller Längsdrähte und Querdrähte erscheinen als kleine, meistens ovale Tragflächen auf der Oberseite des Blattbildungssiebes, das ist die Papierseite. Die Monoplanität der Papierseite ist ein wesentliches Merkmal üblicher Blattbildungssiebe, da andernfalls unerwünschte Markierungen im Papier auftreten würden. Bei dem in Fig. 1 dargestellten Blattbildungssieb sind die beiden Gewebelagen durch querverlaufende Bindedrähte verbunden. Die Abdrucke der Abkröpfungen dieser Bindedrähte sind auf der Papierseite als kleine Störungen des Musters der Abkröpfungen erkennbar, ohne daß dadurch jedoch die Monoplanität der Papierseite beeinträchtigt wird.

Die Figuren 2 und 3 zeigen den Abdruck einer Papiermaschinenbespannung mit kleinen bzw. größeren Vertiefungen 30 in der Papierseite. Die Vertiefungen 30 entstehen an den Stellen, an denen die beiden Gewebelagen durch zusätzliche Drähte, sog. Bindedrähte, oder durch die strukturellen Längs- und/oder Querdrähte der oberen Gewebelage miteinander verbunden sind. Fig. 2 zeigt den Abdruck einer Papiermaschinenbespannung, bei der die beiden Gewebelagen durch zusätzliche Bindequerdrähte miteinander verbunden sind. Fig. 3 zeigt den Abdruck einer Papiermaschinenbespannung, bei der die beiden Gewebelagen dadurch miteinander verbunden sind, daß die strukturellen Längsdrähte der oberen Gewebelage in die untere Gewebelage eingebunden sind. Die Breite und Länge der Vertiefungen 30 können dadurch eingestellt werden, daß gleichzeitig mehrere Bindedrähte oder strukturelle Längs- oder Querdrähte der oberen Gewebelage an der Bildung jeder einzelnen Vertiefung 30 beteiligt sind. Beim Anbinden der oberen Gewebelage durch ihre Querdrähte wird die Vertiefung 30 schmäler, wenn die Anbindung durch einen einzelnen Querdraht der oberen Gewebelage erreicht wird. Die Vertiefung 30 wird breiter, wenn zur Anbindung zwei nebeneinanderliegende Querdrähte verwendet werden, wie dies auch nachfolgend in Verbindung mit Fig. 7 noch erläutert wird. Die Vertiefung 30 wird gleichzeitig stärker ausgeprägt, wenn zur Anbindung der Querdraht und gleichzeitig der Längsdraht der oberen Geweblage eingesetzt wird.

Fig. 4 zeigt im Schnitt in Querrichtung eine zweilagige Papiermaschinenbespannung, die flach gewoben ist, so daß die Kette die Längsdrähte und der Schuß die Querdrähte bildet. Die obere Gewebelage 10 hat Leinwandbindung, und die untere Gewebelage 20 ist ein Dreköper-Kettläufer, d.h., die langen Schußflottungen sind oben und stützen die obere Gewebelage 20, und die langen Kettflottungen liegen auf der Unterseite. Der Einfachheit halber wird diese Bindungskombination in allen nachstehenden Ausführungsbeispielen beibehalten, obwohl andere Bindungen und andere Bindungsformen der oberen und unteren Gewebelage 10,20 in gleicher Weise möglich sind. Die untere Gewebelage 20 kann z.B. ein Dreiköper-Schußläufer sein, bei dem die langen Schußflottungen nach unten vorstehen.

Gemäß Fig. 4 wird die obere Gewebelage 10 durch Querdrähte 11 und Längsdrähte 12 gebildet, die in Leinwandbindung miteinander verwebt sind. Die untere Gewebelage 20 wird durch Querdrähte 21 und Längsdrähte 22 gebildet, die in Dreiköper verwebt sind. Beide Gewebelagen sind durch einen zusätzlichen Bindequerdraht 31 an der Abbindestelle miteinander verbunden, an der sich die Vertiefung 30 bildet. An dieser Vertiefung 30 bindet der Bindequerdraht 31 den oberen Längsdraht 12 ab und zieht die obere Gewebelage 10 an dieser Stelle tief nach unten, so daß die oberen Querdrähte 11 hier zwischen die benachbarten unteren Querdräte 21 einsinken. Die Häufigkeit und die Verteilung der Abbindestellen kann beliebig gewählt werden. Es ist vorteilhaft, wenn der Bindequerdraht 31 vor und nach dem Abbinden der oberen Gewebelage 10 unter zwei stabilen unteren Längsdrähten 22 geführt wird, damit die Zugkraft auf mehrere Drähte der unteren Gewebelage 20 verteilt wird und die obere Gewebelage 10, die aus weicherem Kunststoffmaterial besteht, ausgeprägte Mulden oder Vertiefungen 30 bildet.

Fig. 5 zeigt ebenfalls im Schnitt in Querrichtung eine Papiermaschinenbespannung, bei der die beiden Gewebelagen 10, 20 dadurch miteinander verbunden sind, daß der obere Querdraht 11 unter dem unteren Längsdraht 22 hindurchgeführt wird. Er zwingt dadurch die obere Gewebelage 10 zur Bildung einer Mulde oder Vertiefung 30. Die Abbildung erfolgt hier also durch die strukturellen Querdrähte 11 der oberen Gewebelage 10.

Bei dem Ausführungsbeispiel von Fig. 6 erfolgt die Verbindung der beiden Gewebelagen 10, 20 dadurch, daß der obere Querdraht 11 und die oberen Längsdrähte 12, Längsdrähte 22 bzw. Querdrähte 21 der unteren Gewebelage 20 umschlingen.

Fig. 7 zeigt wiederum im Schnitt in Querrichtung, wie zwei aufeinanderfolgende Querdrähte 11 der oberen Gewebelage 10 an der Abbindung beteiligt sind. Die Vertiefung 30 wird dadurch stärker ausgeprägt und erstreckt sich in Längsrichtung weiter. Beide Querdrähte 11 der oberen Gewebelage 10 sind unter einem Längsdraht 22 der unteren Gewebelage 20 hindurchgeführt.

Fig. 8 zeigt im Schnitt in Längsrichtung eine erfindungsgemäße Papiermaschinenbespannung. Die Längsdrähte 22 der unteren Gewebelage 20 bilden auf der Laufseite lange Flottungen (Kettläufer bei flacher oder offener Webweise). Die Verbindung der beiden Gewebelagen 10, 20 erfolgt durch zusätzliche Bindelängsdrähte 23. Der Bindelängsdraht 23 umschlingt nur einen der dünnen Querdrähte 11 der oberen Gewebelage und verläuft unter zwei der dicken, stabilen Querdrähte 21 der unteren Gewebelage 20. Auch in diesem Fall sind die Längsdrähte der oberen Gewebelage und der unteren Gewebelage 20 räumlich versetzt.

Fig. 9 zeigt im Schnitt in Längsrichtung eine Papiermaschinenbespannung, bei der die Abbindung dadurch erfolgt, daß der Längsdraht 12 der oberen Gewebelage 10 unter einem Querdraht 21 der unteren Gewebelage 20 hindurchgeführt ist.

Fig. 10 zeigt schematisch den Aufbau einer Tissue-Papiermaschine. Vom Stoffauflauf 41 wird die Pulpe auf ein übliches Tissue-Blattbildungssieb 42 gegeben, durch das hindurch der größte Teil des Wasseranteils abläuft. Auf dem Blattbildungssieb 42 wird eine glatte Papierbahn gebildet. Die Papierbahn wird dann umgelenkt und zwischen dem Blattbildungssieb 42 und einem Prägesieb 43 vorbei an einem Saugkasten 44 weiterbefördert. Im Bereich des Saugkastens 44 findet eine Prägung oder eine Umstrukturierung der Papierbahn statt, wobei Erhebungen mit höherem Faseranteil bzw. Vertiefungen mit geringerem Faseranteil gebildet werden. Die Papierbahn wird dann von dem Blattbildungssieb 42 abgenommen und nur noch von dem Prägesieb 43 getragen. Getrocknet wird die Papierbahn weiter mittels eines Durchblastrockners; der die Papierbahn mit heißer Luft beaufschlägt. Die Papierbahn wird dann von einem dampfbeheizten Trockenzylinder 46 übernommen, wobei an der Übernahmestelle eine zusätzliche, zweite Prägung der Papierbahn durch eine Anpreßwalze 47 erfolgt, die das Prägesieb 43 mit der daraufliegenden Papierbahn gegen den Trockenzylinder 46 drückt. Die trockene Papierbahn wird dann mittels eines Schabers 48 von dem Trockenzylinder 46 abgenommen. Als Prägesieb 43 dient hierbei eine erfindungsgemäße zweilagige Papiermaschinenbespannung mit Vertiefungen in der feinen oberen Gewebelage.

Fig. 11 zeigt die Verwendung der erfindungsgemäßen Papiermaschinenbespannung bei einem Doppelsiebformer. Der Stoffauflauf gibt die Pulpe dabei in den Spalt, den ein unteres Blattbildungssieb 42 herkömmlicher Konstruktion und ein als zweites Blattbildungssieb dienendes Prägesieb nach der Erfindung bilden. Bereits bei der Blattbildung wird die Papierbahn hierbei geprägt. Der Saugerkasten 44 fördert gleichzeitig die Übergabe der Papierbahn auf das Prägesieb 43 alleine, von dem die Papierbahn dann wiederum durch Durchbiastrockner 45 zu einem Trockenzylinder 46 gefördert wird. Auf dem Rückweg vom Trockenzylinder 46 zum Stoffauflauf 41 wird das Prägesieb 43 durch Spritzrohre 49 gereinigt. Vom Trokkenzylinder 46 wird die fertige Papierbahn dann wiederum mittels eines Schabers 48 abgenommen.

## Patentansprüche

1. Verwendung einer Papiermaschinenbespannung aus zwei miteinander verbundenen Gewebelagen zur Herstellung von Tissue-Papier oder porösem Vlies, wobei die untere Gewebalage (20) größer ist als die obere Gewebelage (10), beide Gewebelagen eine große offene Fläche haben und die obere Geweblage (10) musterartig verteilte Vertiefungen (30) an den Verbindungsstellen aufweist.

2. Verwendung nach Anspruch 1, wobei die Papiermaschinenbespannung als Prägesieb (43) für die Nachtrocknung der von einem Blattbildungssieb (42) abgenommene Papierbahn eingesetzt wird.

3. Verwendung nach Anspruch 1, wobei die Papiermaschinenbespannung als Prägesieb (43) eingesetzt wird, das das zweite Blattbildungssieb eines Doppelsiebformers bildet.

4. Papiermaschinenbespannung für die Verwendung nach einem der Ansprüche 1 bis 3, aus zwei miteinander verbundenen Gewebelagen, wobei die untere Gewebelage (20) größer ist als die obere Gewebelage (10), dadurch gekennzeichnet,
daß die beiden Gewebelagen (10, 20) jeweils eine offene Fläche von mehr als 30% haben und
daß die beiden Gewebelagen (10, 20) so fest miteinander verbunden sind, daß die obere Gewebelage (10) musterartig verteilte Vertiefungen (30) an den Verbindungsstellen aufweist.

5. Papiermaschinenbespannung nach Anspruch 4, dadurch gekennzeichnet, daß die beiden Gewebelagen (10, 20) durch Bindedrähte (23) verbunden sind, die in Längsrichtung und/ oder Querrichtung verlaufen und Monofile aus hartem Kunststoff sind, und daß die feinen Querdrähte (11) und Längsdrähte (12) der oberen Gewebelage (10) aus weicherem, leicht verformbarem Kunststoff bestehen.

6. Papiermaschinenbespannung nach Anspruch 5, dadurch gekennzeichnet, daß die Querdrähte (21) der unteren Gewebelage (20) aus weicherem und leichter verformbarem Kunststoff als die Längsdrähte (22) der unteren Gewebelage (20) bestehen.

7. Papiermaschinenbespannung nach Anspruch 4, dadurch gekennzeichnet, daß die beiden Gewebelagen (10, 20) dadurch miteinander verbunden sind, daß die strukturellen Querdrähte (11) und/oder die strukturellen Längsdrähte (12) der oberen Gewebelage (10) in die untere Gewebelage (20) eingebunden sind.

## Revendications

1. Application d'une toile pour papeterie, composée de deux couches de tissu reliées entre elles, pour la fabrication de feuilles non tissées ou de feuilles poreuses, la couche de tissu inférieure (20) étant plus grossière que la couche de tissue supérieure (10), les deux couches de tissu ayant une surface ouverte importante, et la couche de tissu supérieure (10) présentant, aux points de jonction, des cavités (30) en forme de dessin.

2. Application suivant la revendication 1, la toile pour papeterie étant utilisée comme toile de gaufrage (43), pour le séchage final de la bande de papier, reprise d'une toile de fabrication (42).

3. Application suivant la revendication 1, la toile pour papeterie étant utilisée comme toile de gaufrage (43), qui constitue la seconde toile de fabrication d'un formeur à deux toiles.

4. Toile pour papeterie pour l'application suivant l'une quelconque des revendications 1 à 3, composée de deux couches de tissu reliées entre elles, la couche de tissu inférieure (20) étant plus grossière que la couche de tissu supérieure (10), caractérisée en ce que les deux couches de tissu (10,20) ont une surface ouverte de plus de 30%, et en ce que les deux couches (10, 20) sont fixées entre elles, de manière que la couche de tissu supérieure (10) présente des cavités (30) aux points de jonction, réparties en forme de dessin.

5. Toile pour papeterie suivant la revendication 4, caractérisée en ce que les-deux couches de tissu (10,20) sont assemblées par des fils d'armure (23), situés dans le sens longitudinal et/ou transversal, et composés de monofilaments en matière plastique dure, et en ce que les fils de trame (11) et de chaîne (12), fins, de la couche de tissu supérieure (10), se composent d'une matière plastique plus souple, facilement déformable.

6. Toile pour papeterie suivant la revendication 5, caractérisée en ce que les fils de trame (21) de la couche de tissu inférieure (20) se composent d'une matière plastique plus souple, et plus facilement déformable, que les fils de chaîne (22) de cette même couche (20).

7. Toile pour papeterie suivant la revendication 4, caractérisée en ce que les deux couches de tissue (10, 20) sont reliées entre elles par l'engagement des fils de trame structuraux (11) et/ou des fils de chaîne structuraux (12) de la couche de tissu supérieure (10) dans la couche inférieure (20).

## Claims

1. The use of a papermachine fabric comprising two interconnected fabric layers for the manufacture of tissue paper or porous fleece whereby the lower fabric layer (20) is coarser than the upper fabric layer (10) and both fabric layers have a great open area and the upper fabric layer (10) comprises depressions (30) distributed in the manner of a pattern at the points of interconnection.

2. The use according to Claim 1 whereby the papermachine fabric is used as embossing wire (43) forthefinal drying of the paperweb taken off a sheet forming wire (42).

3. The use according to Claim 1 whereby the papermachine fabric is used as embossing wire (43) which forms the second sheet forming wire of a twin wire former.

4. A papermachine fabric for the use according to any of Claims 1 to 3 comprising two interconnected fabric layers whereby the lower fabric layer (20) is coarser than the upperfabric layer (10), characterized in that the two fabric layers (10, 20) each have an open area greaterthan 30%, and that the two fabric layers (10, 20) are so tightly interconnected that the upper fabric layer (10) comprises depressions (30) in the manner of a pattfcn at the points of interconnection.

5. A papermachine fabric according to Claim 4, characterized in that the two fabric layers (10, 20) are terconnected by binder wires (23) extending in iongitudinal and/or transverse direction and consisting of monofilaments of hard synthetic resin, and that the fine transverse wires (11) and longitudinal wires (12) of the upper fabric layer (10) consist of softer, readily deformable synthetic resin.

6. A papermachine fabric according to Claim 5, characterized in that the transverse wires (21) of the lower fabric layer (20) consist of a softer and more readily deformable synthetic resin than the longitudinal wires (22) of the lower fabric layer (20).

7. A papermachine fabric according to Claim 4, characterized in that the two fabric layers (10, 20) are interconnected in that the structural transverse wires (11) and/or the structural longitudinal wires (12) of the upper fabric layer (10) are tied up into the lower fabric layer (20).
